# EUROPÄISCHE PATENTSCHRIFT

(11) **EP 1 713 999 B1**
(45) Veröffentlichungstag und Bekanntmachung des Hinweises auf die Patenterteilung: **16.12.2009**
(21) Anmeldenummer: 05700015.0
(22) Anmeldetag: 24.01.2005
(51) Int. Cl.: E06B 3/48, E05D 15/26, A47B 77/00

(54) **SCHRANKFÖRMIGES MÖBEL**
CUPBOARD-TYPE PIECE OF FURNITURE
MEUBLE DE TYPE PLACARD

(30) Priorität: 09.02.2004 AT 1972004
(43) Veröffentlichungstag der Anmeldung: 25.10.2006
(73) Patentinhaber: Julius Blum GmbH, 6973 Höchst (AT)
(72) Erfinder: HOLLENSTEIN, Helmut, A-6890 Lustenau (AT); GASSNER, Simon, A-6850 Dornbirn (AT)
(74) Vertreter: Torggler, Paul Norbert
(86) Internationale Anmeldenummer: PCT/AT2005/000014
(87) Internationale Veröffentlichungsnummer: WO 2005/075781

(56) Entgegenhaltungen:
- EP-A- 0 620 346
- DE-A1- 10 145 856
- DE-U1- 20 100 662

## Beschreibung

Die Erfindung bezieht sich auf ein schrankförmiges Möbel mit einer Faltklappe mit zwei übereinander angeordneten, zumindest im Wesentlichen gleich hohen Teilklappen, wobei die obere Teilklappe schwenkbar am Möbelkorpus angelenkt ist und die untere Teilklappe schwenkbar an der oberen Teilklappe.

Eine derartige Faltklappe ist aus der DE 20 100 662 U1 bekannt. Die Drehachse zwischen den beiden Teilklappen liegt Aaußerhalb der Wandstärke derselben nahe der Innenfläche der Teilklappen.

Weiters bezieht sich die Erfindung auf ein schrankförmiges Möbels mit einer Faltklappe zwei übereinander angeordneten, zumindest im Wesentlichen gleich hohen Teilklappen, wobei die obere Teilklappe schwenkbar am Möbelkorpus angelenkt ist und die untere Teilklappe schwenkbar an der oberen Teilklappe, mit einem an einer Möbelseitenwand gelagerten Stellarm, der über eine Drehachse mit der unteren Teilklappe verbunden ist, sowie mit einer an der unteren Teilklappe vorgesehenen Handhabe zum Öffnen der Faltklappe.

Aufgabe der Erfindung ist es, ein schrankartiges Möbel der eingangs erwähnten Art dahingehend zu verbessern, dass das Hochklappen der Faltklappe erleichtert wird.

Die erfindungsgemäße Aufgabe wird dadurch gelöst, dass die Drehachse zwischen den beiden Teilklappen im Bereich der Wandstärke lediglich einer der beiden Teilklappen liegt.

Ein Ausführungsbeispiel der Erfindung sieht vor, dass die Handhabe unterhalb der Drehachse liegt, die den Stellarm mit der unteren Teilklappe verbindet und dass die Handhabe von der unteren Kante der unteren Teilklappe gebildet wird.

Nachfolgend wird ein Ausführungsbeispiel der Erfindung anhand der Figuren der beiliegenden Zeichnungen beschrieben. Es zeigen:
die Fig. 1 ein Schaubild eines Möbels mit geöffneter Faltklappe,
die Fig. 2 ein Schaubild eines Möbels mit geschlossener Faltklappe,
die Fig. 3 eine Seitenansicht eines Möbels mit zwei Teilklappen in der geschlossenen Stellung,
die Fig. 4 den Ausschnitt A der Fig. 3,
die Fig. 5 eine schematisch gehaltene Seitenansicht eines Möbels mit geöffneten Teilklappen und
die Fig. 6 den Ausschnitt A der Fig. 5.

Die Figuren der Zeichnungen zeigen jeweils einen Schrank mit einem Möbelkorpus 1, dessen Front von einer Faltklappe 2 abgedeckt wird. Die Faltklappe 2 besteht aus zwei Teilklappen 3,4. Die obere Teilklappe 3 ist am Oberboden 5 des Möbelkorpusses 1 mittels Scharnieren 18 befestigt, die untere Teilklappe 4 an der oberen Teilklappe 3. Die untere Teilklappe 4 ist nahe ihrem unteren Rand, und zwar bei der Achse 14 an Stellarmen 6 von Möbelstellern 7, die an den Möbelseitenwänden 8 montiert sind, angelenkt. Im gezeigten Ausführungsbeispiel sind die Teilklappen 3,4 mittels Scharnieren 9 miteinander verbunden.

Die Scharniere 9 sind als Einachsscharniere ausgeführt und weisen in herkömmlicher Weise einen Scharnierarm 10 und einen Scharniertopf 11 auf. Im gezeigten Ausführungsbeispiel ist der Scharniertopf 11 in die obere Teilklappe 3 eingesetzt und der Scharnierarm 10 auf der unteren Teilklappe 4 montiert. Es wäre genauso gut die umgekehrte Anordnung möglich.

Im gezeigten Ausführungsbeispiel ist am Scharnierarm 10 ein Sockel 12 ausgebildet, der bei geschlossener Faltklappe 2 an der oberen Teilklappe 3 anliegt. Der Sockel 12 verhindert, dass die Teilklappen 3, 4 bei geschlossener Faltklappe 2 nach innen knicken.

Die Achse 13 des Scharnieres, die die Drehachse für die beiden Teilklappen 3, 4 bildet, liegt im Bereich der Wandstärke S der Teilklappen 3, 4, d.h. sie befindet sich innerhalb der Teilklappe 3. Nahe bei der unteren Kante 16 der unteren Teilklappe 4 ist ein Griff 15 befestigt, der eine Handhabe zum Öffnen der Faltklappe 2 bildet. Die Handhabe zum Öffnen der Faltklappe 2 könnte auch direkt von der unteren Kante 16 gebildet werden, wobei die untere Teilklappe 4 über den Unterboden 17 des Möbelkorpusses 1 hinausragen müsste.

## Patentansprüche

1. Schrankförmiges Möbel mit einer Faltklappe (2) mit zwei übereinander angeordneten, zumindest im Wesentlichen gleich hohen Teilklappen (3, 4), wobei die obere Teilklappe (3) schwenkbar am Möbelkorpus (1) angelenkt ist und die untere Teilklappe (4) schwenkbar an der oberen Teilklappe (3), **dadurch gekennzeichnet, dass** die Drehachse (13) zwischen den beiden Teilklappen (3, 4) innerhalb der Wandstärke (S) lediglich einer der beiden Teilklappen (3, 4) liegt.

2. Schrankförmiges Möbel nach Anspruch 1, **dadurch gekennzeichnet, dass** zwischen den beiden Teilklappen (3, 4) mindestens ein Scharnier (9) mit einem Scharnierarm (10) und einem Scharniertopf (11) angeordnet ist, wobei der Scharnierarm (10) an der einen Teilklappe (4) angeordnet ist und der Scharniertopf (11) in die andere Teilklappe (3) eingesetzt ist.

3. Schrankförmiges Möbel nach Anspruch 1 oder 2, mit einem an einer Möbelseitenwand gelagerten Stellarm, der über eine Drehachse mit der unteren Teilklappe verbunden ist, sowie mit einer an der unteren Teilklappe vorgesehenen Handhabe zum Öffnen der Faltklappe, **dadurch gekennzeichnet, dass** die Handhabe unterhalb der Drehachse (14) liegt, die den Stellarm (6) mit der unteren Teilklappe (4) verbindet und dass die Handhabe von der unteren Kante (16) der unteren Teilklappe (4) gebildet wird.

## Claims

1. An article of furniture in cupboard form comprising a folding flap (2) having two mutually superposed flap portions (3, 4) of at least substantially equal height, wherein the upper flap portion (3) is mounted pivotably to the furniture body (1) and the lower flap portion (4) is mounted pivotably to the upper flap portion (3), **characterised in that** the axis of rotation (13) between the two flap portions (3, 4) is within the wall thickness (S) of only one of the two flap portions (3, 4).

2. An article of furniture in cupboard form according to claim 1, **characterised in that** at least one hinge (9) having a hinge arm (10) and a hinge cup (11) is arranged between the two flap portions (3, 4), the hinge arm (10) being arranged on the one flap portion (4) and the hinge cup (11) being fitted into the other flap portion (3).

3. An article of furniture in cupboard form according to claim 1 or claim 2, comprising an actuating arm which is mounted to a side wall of the article of furniture and is connected to the lower flap portion by way of an axis of rotation, and a handle on the lower flap portion for opening the folding flap, **characterised in that** the handle is beneath the axis of rotation (14) which connects the actuating arm (6) to the lower flap portion (4) and the handle is formed by the lower edge (16) of the lower flap portion (4).

## Revendications

1. Meuble de type placard comprenant un volet pliant (2) doté de deux volets partiels (3, 4) superposés et au moins sensiblement de même hauteur, le volet partiel supérieur (3) étant articulé pivotant sur le corps de meuble (1) et le volet partiel inférieur (4) étant articulé pivotant sur le volet partiel supérieur (3), **caractérisé en ce que** l'axe de rotation (13) se situe entre les deux volets partiels (3, 4) à l'intérieur de l'épaisseur de paroi (S) d'un seul des deux volets partiels (3, 4).

2. Meuble de type placard selon la revendication 1, **caractérisé en ce qu'**au moins une charnière (9) comprenant un bras de charnière (10) et un boîtier de charnière (11) est disposé entre les deux volets partiels (3, 4), le bras de charnière (10) étant disposé sur l'un des volets partiels (4) et le boîtier de charnière (11) étant inséré dans l'autre volet partiel (3).

3. Meuble de type placard selon la revendication 1 ou 2, comprenant un bras de commande logé sur une paroi latérale de meuble et relié par un axe de rotation au volet partiel inférieur, et comprenant une poignée prévue sur le volet partiel inférieur et destinée à ouvrir le volet pliant, **caractérisé en ce que** la poignée se situe au-dessous de l'axe de rotation (14) reliant le bras de commande (6) au volet partiel inférieur (4) et **en ce que** la poignée est formée par l'arête inférieure (16) du volet partiel inférieur (4).
